# FASCICULE DE BREVET EUROPEEN

(11) **EP 1 427 546 B1**
(45) Date de publication et mention de la délivrance du brevet: **19.03.2008**
(21) Numéro de dépôt: 02794805.8
(22) Date de dépôt: 01.08.2002
(51) Int. Cl.: B08B 9/087

(54) **ENSEMBLE POUR LE NETTOYAGE D'UN BASSIN DE CLARIFICATION**
EINHEIT ZUR REINIGUNG EINES KLÄRBECKENS
UNIT FOR CLEANING A CLARIFYING POND

(30) Priorité: 14.08.2001 FR 0110872; 19.09.2001 FR 0112117
(43) Date de publication de la demande: 16.06.2004
(73) Titulaire: Longo, Edgard, 34400 Lunel (FR)
(72) Inventeur: Longo, Edgard, 34400 Lunel (FR)
(86) Numéro de dépôt international: PCT/FR2002/002775
(87) Numéro de publication internationale: WO 2003/015945

(56) Documents cités:
- DE-A- 3 314 987
- US-A- 6 016 924

## Description

L'invention concerne un ensemble pour le nettoyage d'un bassin de clarification pour stations d'épuration d'eau potable ou d'eaux usées domestiques, industrielles ou agroalimentaires du type délimité par un mur et comportant essentiellement une goulotte formée par ledit mur, un fond et une lame versante, une cloison siphoïde reliée à la base de ladite lame au moyen de traverses ; un pont racleur associé à un motoréducteur et à une roue d'entraînement.

Les ensembles connus du genre en question, entraînés par un pont racleur, comportent un premier jeu de brosses adaptées pour nettoyer le fond de la goulotte, un deuxième jeu de brosses adaptées pour nettoyer les bords verticaux de ladite goulotte et un troisième jeu de brosses adaptées pour nettoyer, pour la première, le dessus des traverses et, pour les deux autres, les parois verticales en regard respectivement de la lame versante et de la cloison siphoïde. Un tel ensemble est décrit dans le brevet US6016924.

L'invention vise à réaliser un ensemble qui nettoie d'une part l'intégralité de la goulotte et d'autre part l'intégralité de la zone délimitée par la lame versante, les traverses et la cloison siphoïde.

Elle concerne à cet effet un ensemble qui se caractérise essentiellement en ce que le premier jeu de brosses est constitué de deux brosses rotatives à fibres inclinées par rapport à leurs supports respectifs selon deux angles opposés de manière à créer une résistance entraînant leur rotation, dans deux sens de rotation opposés, lors de leur déplacement dans la goulotte.

D'autres développements avantageux de l'ensemble selon la présente invention font l'object des revendications dépendantes.

Il se caractérise également en ce que :
- le premier jeu de brosses est solidaire d'un des côtés verticaux d'un premier parallélogramme articulé dont l'autre côté vertical est solidaire d'un mât vertical principal relié au pont racleur ;
- le deuxième jeu de brosses est solidaire d'un des côtés verticaux d'un deuxième parallélogramme articulé dont l'autre côté vertical est relié au côté vertical, du premier parallélogramme articulé, porteur du premier jeu de brosses ;
- le troisième jeu de brosses est également solidaire du mât principal.

Les caractéristiques et les avantages de l'invention vont apparaître plus clairement à la lecture de la description détaillée qui suit d'au moins un mode de réalisation préféré de celle-ci donné à titre d'exemple non limitatif et représenté aux dessins annexés.

Sur ces dessins :
- la figure 1 est une vue, en coupe transversale, d'un bassin de clarification ;
- la figure 2 est une vue, en perspective, de l'ensemble de nettoyage selon l'invention ;
- la figure 3 est une vue en perspective d'une variante de réalisation des brosses nettoyant le fond de la goulotte ;
- la figure 4 est une vue de détail du sous-ensemble de la figure 1 porteur des brosses nettoyant le fond de la goulotte ;
- la figure 5 est une vue de détail du sous-ensemble porteur des brosses de nettoyage des bords en regard de la lame versante et de la cloison siphoïde ;
- la figure 6 est une vue en perspective d'une variante de réalisation du sous-ensemble parallélogramme articulé et brosses nettoyant le fond de la goulotte.

L'ensemble de nettoyage représenté aux figures est destiné à d'un bassin de clarification (figure 1) du type délimité par un mur (1) et comportant essentiellement une goulotte (2) formée par ledit mur (1), un fond (3) et une lame versante (4) ; une cloison siphoïde (5) reliée à la base de ladite lame (4) au moyen de traverses (6) ; un pont racleur (7) associé à un motoréducteur (15) et à une roue d'entraînement (16) se déplaçant sur ledit mur.

Ledit ensemble (figure 2) comporte, en combinaison, un premier jeu de brosses (8) adaptées pour nettoyer le fond (3) de la goulotte (2) et un deuxième jeu de brosses (9) adaptées pour nettoyer les bords verticaux (10) et (11) de ladite goulotte.

Le premier jeu de brosses (8) est solidaire d'un des côtés verticaux (12) d'un premier parallélogramme articulé dont l'autre côté vertical (13) est solidaire d'un mât vertical principal (14) relié au pont racleur (7).

Le deuxième jeu de brosses (9) est solidaire d'un des côtés verticaux (17) d'un deuxième parallélogramme articulé dont l'autre côté vertical (41) est relié au côté vertical (12), du premier parallélogramme articulé, porteur du premier jeu de brosses (8).

Ledit ensemble comporte, en addition, un troisième jeu de brosses (18,19) adaptées pour nettoyer, pour la première (18), le dessus des traverses (6) et, pour les deux autres (19), les parois verticales en regard (20) et (21) respectivement de la lame versante (4) et de la cloison siphoïde (5); ledit troisième jeu de brosses (18,19) étant solidaire du mât principal (14) au moyen d'un bras de liaison (22).

Les brosses (9) sont reliées à un support (23) au moyen d'articulations (24) comportant un ressort de rappel adapté pour rattraper l'usure desdites brosses et garantir leur appui contre les bords verticaux (10) et (11) de la goulotte (2).

Ledit support (23) est relié à deux bras (25), opposés, munis de roulettes libres en rotation (26) placées à une distance l'une de l'autre telle que l'une desdites deux roulettes (26) reste toujours au contact du fond (3) de la goulotte (2) lors du passage desdites brosses (9) sur l'ouverture (27) d'évacuation de l'eau clarifiée.

Ledit support (23) est relié au côté vertical (17) du deuxième parallélogramme au moyen d'un axe (28) et d'une bride de serrage (29).

Les brosses (8) sont reliées à un double plateau (figure 4) constitué d'un plateau supérieur (30) muni de butées d'appui (35) desdites brosses par l'intermédiaire de leurs supports (32) et d'un plateau inférieur (31), mobile en rotation par rapport au plateau supérieur (30), adapté pour régler la largeur de nettoyage et muni d'axes (33) porteurs desdits supports (32) et de ressorts de rappel (34) adaptés pour absorber les variations de largeur de la goulotte (2).

Lesdits supports de brosses (32) forment un angle d'attaque (A) adapté pour incliner les fibres des brosses (8) de manière à créer une résistance entraînant en rotation lesdites brosses lors du déplacement dudit ensemble.

Le plateau supérieur (30) est relié au côté vertical (12) du premier parallélogramme articulé au moyen d'un axe (36) et de roulements (37) comportant des moyens permettant le réglage horizontal desdits plateaux.

Le premier parallélogramme articulé comporte un vérin (38), à action horizontale, adapté pour maintenir les brosses (8) en appui contre les parois (10,11) de la goulotte (2) et un vérin (39), à action verticale, adapté pour régler la pression desdites brosses contre le fond (3) de ladite goulotte (2). Ledit parallélogramme articulé est relié au mât principal (14) au moyen d'un roulement (40) adapté pour absorber les variations de largeur de la goulotte (2).

Le côté (41) du deuxième parallélogramme est relié au côté (12) du premier parallélogramme au moyen d'un axe (48) et d'un roulement (49) adapté pour absorber les variations de largueur de la goulotte (2).

La brosse (18) est reliée au support (42) au moyen d'un bras de liaison (43) et les brosses (19) sont reliées audit support (42) au moyen d'un bras de liaison (44), d'un support de brosse (58), d'articulations (45) comportant des ressorts de rappel (59) adaptés pour rattraper l'usure desdites brosses. Ledit support (42) est relié au bras (22) au moyen d'un axe (46), d'une bride de serrage (47), d'un dispositif de soulèvement dudit support (42), donc des brosses qui y sont associées, constitué d'un bras (50) articulé par rapport au support (51) de la bride (47) et d'un vérin de pression (52) ramenant l'ensemble en question à sa position initiale, d'un axe (53) et d'un roulement (54) ; le bras (22) étant relié au mât principal (14) au moyen d'une bride de serrage (55).

Le support (58) de brosses (19) comporte (figure 5) des rainures (60) adaptées pour régler la hauteur desdites brosses.

La ou les brides de serrage (56) règlent la hauteur et la position angulaire des brosses (8) et (9) par rapport à la goulotte (2).

La bride (55) règle la hauteur et la position angulaire des brosses (18) et (19) par rapport aux traverses (6) et parois verticales (20) et (21).

La ou les brides de serrage (56) règlent la position de l'ensemble, par coulissement sur le ou les rails (57), par rapport à l'encombrement du motoréducteur (15).

Selon une variante de réalisation (figure 3) du sous-ensemble comprenant les brosses (8), deux brosses (8) sont reliées par un bras (61) lui même relié à l'axe (36). Elles comportent également des axes (33) associés à des ressorts de rappel.

Selon une autre réalisation (figure 6) du sous-ensemble parallélogramme articulé (12,13) et brosses nettoyant le fond de la goulotte (2), ledit sous-ensemble comporte deux brosses rotatives (63) à fibres inclinées (environ 30°) par rapport à leurs supports (72) selon deux angles opposés de manière à créer une résistance entraînant leur rotation (dans deux sens de rotation opposés) lors de leur déplacement dans la goulotte (2), une bride (64) de fixation dudit sous-ensemble au mât (14), deux bras (65) complétant le parallélogramme (12,13), un vérin (66) apte à régler la pression d'appui desdites brosses sur le fond de ladite goulotte, un vérin (67) apte à rattraper le rétrécissement de ladite goulotte en agissant sur la rotation du bras (36) lors du déplacement dudit sous-ensemble, un support (68) desdites brosses réglable au moyen de l'écrou de serrage (69) pour ajuster la largeur de nettoyage à la largeur maximale de ladite goulotte, au moins un roulement (70) soutenant les axes (71) reliés aux supports (72) desdites brosses (63).

Comme précédemment (figure 2), le deuxième jeu de brosses (9) est solidaire d'un des côtés verticaux (17) du deuxième parallélogramme articulé dont l'autre côté vertical (41) est relié au côté vertical (12), du premier parallélogramme articulé, porteur du premier jeu de brosses (63).

Une poignée (62) est fixée au mât (14) pour positionner les brosses (8,63) dans la goulotte (2).

Les parallélogrammes articulés permettent le maintien vertical des axes (36,28,46) porteurs des brosses (8,9,18,19,63) donc l'appui horizontal des brosses (8,18,63) et vertical des brosses (9,19) sur les parois contre lesquelles elles s'appuient.

Le deuxième parallélogramme articulé, ayant pour côté (41), peut comporter une butée réglable limitant vers le bas le déplacement du côté opposé (17) de manière à permettre le remplacement des deux roulettes (26) par une seule roulette centrale qui de ce fait ne peut pas chuter dans l'ouverture d'évacuation (27).

En outre, les roulements (70) pourraient être déplacés sur les supports (72) des brosses (63) afin d'être remplacés, en partie haute des axes (71), par un collier adapté pour régler l'inclinaison des brosses selon deux axes longitudinaux et transversaux au moyen de tiges filetées articulées par une chape ou une rotule.

Bien entendu, l'invention n'est pas limitée aux modes de réalisation décrits et représentés pour lesquels on pourra prévoir d'autres variantes, en particulier dans :
- les types de roulements, de brides de serrage et de brosses ;
- les conceptions et les dimensions des divers supports de brosses, des bras de liaison et des parallélogrammes articulés ;
- les types de bassins de clarification ;
et l'étendre à d'autres applications.

L'invention est seulement limitée par rapport à des revendications suivantes.

## Revendications

1. Ensemble pour le nettoyage d'un bassin de clarification pour stations d'épuration d'eau potable ou d'eaux usées domestiques, industrielles ou agroalimentaires ;
ledit bassin de clarification comportant un mur (1); une goulotte (2) formée par ledit mur (1), un fond (3) et une lame versante (4) ; une cloison siphoïde (5) reliée à la base de ladite lame versante (4) au moyen de traverses (6) et un pont racleur (7) associé à un motoréducteur (15) et à une roue d'entraînement (16) ;
ledit ensemble de nettoyage comportant un premier jeu de brosses (63) adaptées pour nettoyer le fond (3) de la goulotte (2) ; un deuxième jeu de brosses (9) adaptées pour nettoyer les bords verticaux (10) et (11) de ladite goulotte et un troisième jeu de brosses (18) et (19) adaptées pour nettoyer, pour la première (18), le dessus des traverses (6) et, pour les deux autres (19), les parois verticales en regard (20) et (21) respectivement de la lame versante (4) et de la cloison siphoïde (5) ;
**caractérisé en ce que** le premier jeu de brosses est constitué de deux brosses rotatives (63) à fibres inclinées par rapport à leurs supports respectifs (72) selon deux angles opposés de manière à créer une résistance entraînant leur rotation, dans deux sens de rotation opposés, lors de leur déplacement dans la goulotte (2).

2. Ensemble, selon la revendication 1, **caractérisé en ce que** le premier jeu de brosses (63) est solidaire d'un des côtés verticaux (12) d'un premier parallélogramme articulé dont l'autre côté vertical (13) est solidaire d'un mât vertical principal (14) relié au pont racleur (7) ; **en ce que** le deuxième jeu de brosses (9) est solidaire d'un des côtés verticaux (17) d'un deuxième parallélogramme articulé dont l'autre côté vertical (41) est relié au côté vertical (12), du premier parallélogramme articulé, porteur du premier jeu de brosses (63) et **en ce que** le troisième jeu de brosses (18,19) est solidaire du mât principal (14) au moyen d'un bras de liaison (22).

3. Ensemble, selon la revendication 2, **caractérisé en ce que** le sous-ensemble constitué du parallélogramme articulé (12,13) et du premier jeu de brosses (63) nettoyant le fond de la goulotte (2), comporte une bride (64) de fixation au mât (14), deux bras (65) complétant le parallélogramme (12,13), un vérin (66) apte à régler la pression d'appui desdites brosses sur le fond de ladite goulotte, un vérin (67) apte à rattraper le rétrécissement de ladite goulotte en agissant sur la rotation du bras (36) lors du déplacement dudit sous-ensemble, un support (68) desdites brosses réglable au moyen de l'écrou de serrage (69) pour ajuster la largeur de nettoyage à la largeur maximale de ladite goulotte, au moins un roulement (70) soutenant les axes (71) reliés aux supports (72) desdites brosses (63).

4. Ensemble, selon la revendication 2, **caractérisé en ce que** les brosses (9) sont reliées à un support (23) au moyen d'articulations (24) comportant un ressort de rappel adapté pour rattraper l'usure desdites brosses et garantir leur appui constant contre les bords verticaux (10) et (11) de la goulotte (2) ; **en ce que** le support (23) est relié à deux bras (25), opposés, munis de roulettes libres en rotation (26) placées à une distance l'une de l'autre telle que l'une desdites deux roulettes (26) reste toujours au contact du fond (3) de la goulotte (2) lors du passage desdites brosses (9) sur l'ouverture (27) d'évacuation de l'eau clarifiée et **en ce que** ledit support (23) est relié au côté vertical (17) du deuxième parallélogramme au moyen d'un axe (28) et d'une bride de serrage (29).

5. Ensemble, selon la revendication 2, **caractérisé en ce que** la brosse (18) est reliée à un support (42) au moyen d'un bras de liaison (43) et les brosses (19) sont reliées audit support (42) au moyen d'un bras de liaison (44), d'un support de brosse (58), d'articulations (45) comportant des ressorts de rappel (59) adaptés pour rattraper l'usure desdites brosses et **en ce que** ledit support (42) est relié au bras (22) au moyen d'un axe (46), d'une bride de serrage (47), d'un dispositif de soulèvement dudit support (42), donc des brosses qui y sont associées, constitué d'un bras (50) articulé par rapport au support (51) de la bride (47) et d'un vérin de pression (52) ramenant l'ensemble en question à sa position initiale, d'un axe (53) et d'un roulement (54) ; le bras (22) étant relié au mât principal (14) au moyen d'une bride de serrage (55).

6. Ensemble, selon la revendication 2, **caractérisé en ce que** le mât principal (14) est relié au pont (7) au moyen d'au moins une bride de serrage (56) solidaire en translation d'au moins un rail (57) solidaire dudit pont.

7. Ensemble, selon les revendications1, 5 et 6, **caractérisé en ce que** la ou les brides de serrage (56) règlent la hauteur et la position angulaire des brosses (63) et (9) par rapport à la goulotte (2) ; **en ce que** la bride (55) règle la hauteur et la position angulaire des brosses (18) et (19) par rapport aux traverses (6) et parois verticales (20) et (21) et **en ce que** la ou les brides de serrage (56) règlent la position de l'ensemble, par coulissement sur le ou les rails (57), par rapport à l'encombrement du motoréducteur (15).

## Claims

1. Assembly for cleaning a clarification pond for sewerage purifying stations for drinking water or waste domestic, industrial or food-processing industry water;
said clarification pond comprising a wall (1); a chute (2) formed by said wall (1), a bottom (3) and a sloping plate (4); a siphonic partition (5) connected to the base of said sloping plate (4) by means of cross members (6) and a scraper bridge (7) associated to a geared reducer (15) and a drive wheel (16);
wherein said cleaning assembly comprises a first set of brushes (63) designed to clean the bottom (3) of the chute (2); a second set of brushes (9) designed to clean the vertical sides (10) and (11) of said chute and a third set of brushes (18) and (19) designed to clean, for the first set (18), the top of the cross members (6) and, for the other two sets (19), the vertical walls (20) and (21) respectively, opposite to the sloping plate (4) and the siphonic partition (5);
**characterised in that** the first set of brushes is formed by two rotating brushes (63) with fibres angled with respect to their respective supports (72) in two opposed angles so as to create a resistance driving their rotation, in two opposed directions of rotation, during their displacement in the chute (2).

2. Assembly, according to claim 1, **characterised in that** the first set of brushes (63) is attached to one of the vertical sides (12) of a first articulated parallelogram whose other vertical side (13) is attached to a main vertical mast (14) connected to the scraper bridge (7); **in that** the second set of brushes (9) is attached to one of the vertical sides (17) of a second articulated parallelogram whose other vertical side (41) is connected to the vertical side (12), of the first articulated parallelogram, which carries the first set of brushes (63) and **in that** the third set of brushes (18,19) is attached to the main mast (14) by means of a connecting arm (22).

3. Assembly, according to claim 2, **characterised in that** the sub-assembly formed by the articulated parallelogram (12, 13) and the first set of brushes (63) which cleans the bottom of the chute (2), includes a flange (64) to couple it to the mast (14), wherein two arms (65) complete the parallelogram (12,13), an actuator (66) capable of adjusting the thrust pressure of said brushes on the bottom of said chute, an actuator (67) capable of compensating the narrowing of said chute by modifying the rotation of the arm (36) during the displacement of said sub-assembly, a support (68) of said brushes that is adjustable by means of the clamping nut (69) to adjust the width of the cleaning to the maximum width of said chute, wherein at least one bearing (70) supports the spindles (71) connected to the supports (72) of said brushes (63).

4. Assembly, according to claim 2, **characterised in that** the brushes (9) are connected to a support (23) by means of articulations (24) featuring a recall spring designed to compensate the wear of said brushes and ensure that they press constantly against the vertical edges (10) and (11) of the chute (2); **in that** the support (23) is connected to two opposite arms (25), equipped with freely rotating rollers (26) positioned at a distance from one another such that one of said two rollers (26) always remains in contact with the bottom (3) of the chute (2) during the passage of said brushes (9) on the evacuation opening (27) of the clarified water and **in that** said support (23) is connected to the vertical side (17) of the second parallelogram by means of a spindle (28) and a coupling flange (29).

5. Assembly, according to claim 2, **characterised in that** the brush (18) is connected to a support (42) by means of a connecting arm (43) and the brushes (19) are connected to said support (42) by means of a connecting arm (44), a brush support (58), articulations (45) featuring recall springs (59) designed to compensate the wear of said brushes and **in that** said support (42) is connected to the arms (22) by means of a spindle (46), a coupling flange (47), a device for raising said support (42), and therefore the associated brushes, formed by an arm (50) that is articulated with respect to the support (51) of the flange (47) and a pressure actuator (52) which brings the assembly in question to its initial position, a spindle (53) and a bearing (54); wherein the arm (22) is connected to the main mast (14) by means of a coupling flange (55).

6. Assembly, according to claim 2, **characterised in that** the main mast (14) is connected to the bridge (7) by means of at least one coupling flange (56) attached in translation to at least one rail (57) attached to said bridge.

7. Assembly, according to claims 1, 5 and 6, **characterised in that** the coupling flange(s) (56) adjust the height and the angular position of the brushes (63) and (9) with respect to the chute (2); **in that** the flange (55) adjusts the height and the angular position of the brushes (18) and (19) with respect to the cross members (6) and vertical walls (20) and (21) and **in that** the coupling flange(s) (56) adjust the position of the assembly, by sliding on the rail(s) (57), with respect to the size of the geared reducer (15).

## Patentansprüche

1. Einheit zum Reinigen eines Klärbeckens von Kläranlagen für Trinkwasser oder Haushaltsabwässer, allgemeine industrielle Abwässer oder Abwässer aus der Nahrungsmittelindustrie;
wobei das besagte Klärbecken eine Wand (1); eine Rinne (2), die durch die besagte Wand (1) gebildet wird, einen Boden (3) und eine Überlaufkante (4); eine Tauchwand (5), die durch Traversen (6) mit der Basis der besagten Überlaufkante (4) verbunden ist, und eine Räumerbrücke (7), die mit einem Getriebemotor (15) und einem Antriebsrad (16) verbunden ist, enthält;
wobei die besagte Reinigungseinheit einen ersten Satz an Bürsten (63), die so angepasst sind, dass sie den Boden (3) der Rinne (2) reinigen; einen zweiten Satz an Bürsten (9), die so angepasst sind, dass sie die vertikalen Ränder (10) und (11) der besagten Rinne reinigen, und einen dritten Satz an Bürsten (18) und (19), die so angepasst sind, dass die erste von ihnen (18) die Oberseite der Traversen (6) und die beiden anderen (19) die vertikalen Wände im Schacht (20) und (21) beziehungsweise der Überlaufkante (4) und der Tauchwand (5) reinigen, enthält;
**dadurch gekennzeichnet, dass** der erste Satz an Bürsten aus zwei drehbaren Bürsten (63) besteht, deren Fasern im Verhältnis zu ihren jeweiligen Halterungen (72) in zwei entgegen gesetzte Richtungen in einem Winkel geneigt sind, sodass ein Widerstand entsteht, durch den es zu einer Rotation in zwei entgegen gesetzte Drehrichtungen kommt, wenn sie sich durch die Rinne (2) bewegen.

2. Einheit nach Anspruch 1, **dadurch gekennzeichnet, dass** der erste Satz an Bürsten (63) mit einer vertikalen Seite (12) eines ersten gelenkigen Parallelogramms fest verbunden ist, dessen andere vertikale Seite (13) fest mit einem vertikalen Hauptmasten (14) verbunden ist, der wiederum mit der Räumerbrücke (7) verbunden ist; und dass der zweite Satz an Bürsten (9) mit einer vertikalen Seite (17) eines zweiten gelenkigen Parallelogramms fest verbunden ist, dessen andere vertikale Seite (41) mit der vertikalen Seite (12) des ersten gelenkigen Parallelogramms, Träger des ersten Bürstensatzes (63), verbunden ist; und dass der dritte Satz an Bürsten (18, 19) über einen Verbindungsarm (22) fest mit dem Hauptmasten (14) verbunden ist.

3. Einheit nach Anspruch 2, **dadurch gekennzeichnet, dass** die Unterbaugruppe, die aus dem gelenkigen Parallelogramm (12, 13) und dem ersten Satz an Bürsten (63) besteht, und den Rinnenboden (2) reinigt, einen Flansch (64) zur Befestigung am Masten (14), zwei Arme (65) zur Vervollständigung des Parallelogramms (12, 13), einen Zylinder (66) zur Einstellung des Auflagedrucks der besagten Bürsten auf den Boden der besagten Rinne, einen Zylinder (67) zum Ausgleich der Verengung der besagten Rinne durch ein Einwirken auf die Rotation des Armes (36) bei der Fortbewegung der besagten Unterbaugruppe, eine Halterung (68) der besagten einstellbaren Bürsten, die anhand einer Klemmmutter (69) einstellbar ist, zum Anpassen der Reinigungsbreite auf die maximale Breite der besagten Rinne, und zumindest ein Lager (70) zur Stützung der Achsen (71) die mit den Halterungen (72) der besagten Bürsten (63) verbunden sind, enthält.

4. Einheit nach Anspruch 2, **dadurch gekennzeichnet, dass** die Bürsten (9) mittels Gelenken (24) mit einer Halterung (23) verbunden sind, die eine Rückholfeder enthalten, die dazu geeignet sind, den Verschleiß der besagten Bürsten auszugleichen, und dafür zu sorgen, dass diese konstant an den vertikalen Rändern (10) und (11) der Rinne (2) aufliegen; dass die Halterung (23) mit zwei gegenüber liegenden Armen (25) verbunden ist, die mit frei drehenden Rollen (26) ausgestattet sind, die in einem solchen Abstand zueinander angeordnet sind, dass eine der beiden besagten Rollen (26) immer mit dem Boden (3) der Rinne (2) in Kontakt bleibt, wenn die besagten Bürsten (9) an der Auslauföffnung (27) des geklärten Wassers vorbeilaufen; und dass die besagte Halterung (23) mittels einer Achse (28) und eines Klemmflansches (29) mit der vertikalen Seite (17) des zweiten Parallelogramms verbunden ist.

5. Einheit nach Anspruch 2, **dadurch gekennzeichnet, dass** die Bürste (18) durch einen Verbindungsarm (43) mit einer Halterung (42) verbunden ist, und die Bürsten (19) durch einen Verbindungsarm (44), einen Bürstenhalter (58), durch Gelenke (45) mit Rückholfedern (59), die dazu geeignet sind, den Verschleiß der besagten Bürsten auszugleichen, mit der besagten Halterung (42) verbunden sind; und dass die besagte Halterung (42) durch eine Achse (46), einen Klemmflansch (47), eine Hebevorrichtung der besagten Halterung (42), und somit durch die Bürsten, die dazu gehören, mit dem Arm (22) verbunden ist, wobei die Hebevorrichtung aus einem Arm (50), der im Verhältnis zu der Halterung (51) beweglich ist, aus dem Flansch (47) und aus einem Druckzylinder (52), der die fragliche Einheit in ihre Grundstellung zurückbringt, und aus einer Achse (53) und einem Lager (54) besteht; der Arm (22) ist durch einen Klemmflansch (55) mit dem Hauptmasten (14) verbunden.

6. Einheit nach Anspruch 2, **dadurch gekennzeichnet, dass** der Hauptmast (14) zumindest durch einen Klemmflansch (56) mit der Räumerbrücke (7) verbunden ist, der in seiner Längsbewegung zumindest mit einer Gleitschiene (57) verbunden ist, die mit der Räumerbrücke verbunden ist.

7. Einheit nach den Ansprüchen 1, 5 und 6, **dadurch gekennzeichnet, dass** der oder die Klemmflansche (56) die Höhe und die Winkelstellung der Bürsten (63) und (9) im Verhältnis zu der Rinne (2) bestimmen; dass der Flansch (55) die Höhe und die Winkelstellung der Bürsten (18) und (19) im Verhältnis zu den Traversen (6) und den vertikalen Wände (20) und (21) bestimmt; und dass der oder die Klemmflansche (56) die Position der Einheit, durch die Gleitbewegung auf der oder den Gleitschienen (57) im Verhältnis zu dem Platzbedarf des Getriebemotors (15) bestimmen.
